# FASCICULE DE BREVET EUROPEEN

(11) **EP 2 066 894 B1**
(45) Date de publication et mention de la délivrance du brevet: **18.05.2011**
(21) Numéro de dépôt: 07848354.2
(22) Date de dépôt: 20.09.2007
(51) Int. Cl.: F02D 41/02, F02N 11/00

(54) **PROCEDE D'OPTIMISATION DES PERFORMANCES D'UN MOTEUR A COMBUSTION INTERNE D'UN VEHICULE, TEL QU'UN VEHICULE AUTOMOBILE**
VERFAHREN ZUR LEISTUNGSOPTIMIERUNG DES VERBRENNUNGSMOTORS EINES FAHRZEUGES WIE ETWA EINES AUTOS
METHOD FOR OPTIMISING THE PERFORMANCE OF THE INTERNAL COMBUSTION ENGINE OF A VEHICLE, SUCH AS AN AUTOMOTIVE VEHICLE

(30) Priorité: 28.09.2006 FR 0653995
(43) Date de publication de la demande: 10.06.2009
(73) Titulaire: Peugeot Citroën Automobiles Société Anonyme, 78140 Velizy Villacoublay (FR)
(72) Inventeur: GARNIER, François, F-92370 Chaville (FR); MIQUEL, François, CH-8006 Zurich (CH)
(74) Mandataire: Ménès, Catherine
(86) Numéro de dépôt international: PCT/FR2007/051983
(87) Numéro de publication internationale: WO 2008/037913

(56) Documents cités:
- WO-A-02/061261
- WO-A-03/029634
- DE-A1- 4 433 631
- DE-A1- 10 128 479

## Description

La présente invention revendique la priorité de la demande française 0653995 déposée le 28/09/2006 dont le contenu (description, revendications et dessins) est incorporé ici par référence.

La présente invention concerne un procédé d'optimisation des performances d'un moteur à combustion interne d'un véhicule, tel qu'un véhicule automobile.

Le brevet US 4 399 774 et le brevet W002061261 décrivent un procédé permettant d'optimiser les performances d'un moteur Diesel en contrôlant la température d'eau de refroidissement du moteur suivant ses conditions de fonctionnement, tels que la charge et le régime de ce moteur.

Cependant, ce procédé connu n'est basé que sur le seul critère de température d'eau de refroidissement du moteur et ne permet pas d'optimiser au plus juste une baisse de performance souhaitée du moteur dans des circonstances exceptionnelles, notamment lors d'un fonctionnement du moteur suivant des conditions sévères.

L'invention a pour but de pallier l'inconvénient ci-dessus du procédé d'optimisation connu.

A cet effet, l'invention propose un procédé d'optimisation des performances d'un moteur à combustion interne d'un véhicule, tel qu'un véhicule automobile, en fonction de la température des gaz d'échappement du moteur, et qui est caractérisé en ce qu'il consiste à incrémenter un compteur de temps à chaque fois que le moteur entre dans une zone de fonctionnement critique définie par le régime , le débit carburant injecté, le débit d'air admis , la température d'air admis amont compresseur, la température d'air admis entrée bloc moteur, la température d'eau moteur et la pression atmosphérique ambiante correspondant aux températures les plus élevées des gaz d'échappement et à changer les réglage du moteur dans un sens de réduction de température des gaz d'échappement lorsque le moteur a fonctionné dans la zone critique pendant une durée cumulée déterminée.

Avantageusement, la zone de fonctionnement critique est définie pour des températures échappement supérieures à 800°C.

De préférence, la durée cumulée est d'environ 20 h.

Les changements de réglage du moteur portent sur l'injection et/ou la pression d'injection du carburant d'alimentation et/ou le débit d'air admis du véhicule.

Le procédé consiste également à introduire une temporisation déterminée, par exemple d'environ 10 s, entre le moment où le moteur entre dans la zone critique et celui où le compteur doit être incrémenté.

Avantageusement, le moteur est du type Diesel turbocompressé.

L'invention sera mieux comprise, et d'autres buts, caractéristiques, détails et avantages de celle-ci apparaîtront plus clairement dans la description explicative qui va suivre faite en référence à la figure unique qui représente un schéma synoptique fonctionnel d'un dispositif pour la mise en oeuvre du procédé d'optimisation des performances d'un moteur de véhicule conforme à l'invention.

L'invention va être décrite dans l'application à un moteur à combustion interne d'un véhicule automobile du type diesel turbocompressé, mais elle peut également s'appliquer à tout autre type de moteur, tel qu'un moteur à essence.

En se reportant à la figure unique, la référence 1 désigne un calculateur embarqué au véhicule et relié à six capteurs 2, 3, 4, 5, 6, 7 respectivement du régime, du débit d'air admis, de la température d'air admis entrée ligne d'air moteur, de la température d'air admis entrée moteur, de la pression atmosphérique et de la température d'eau moteur et relatifs aux conditions de fonctionnement du moteur.

Le capteur 2 est ainsi apte à fournir au calculateur 1 un signal électrique représentatif de la vitesse de rotation de l'arbre vilebrequin du moteur tandis que le capteur 3 est apte à fournir à ce calculateur un signal électrique représentatif du débit d'air admis, tandis que le capteur 4 est apte à fournir un signal électrique représentatif de la température en entrée de la ligne d'air moteur, tandis que le capteur 5 est apte à fournir un signal électrique représentatif de la température d'air admis en entrée moteur, tandis que le capteur 6 est apte à fournir un signal électrique représentatif de la pression atmosphérique , tandis que le capteur 7 est apte à fournir un signal électrique représentatif de la température d'eau moteur.

Dans le cas d'un moteur diesel turbocompressé, les pièces situées sur la face d'échappement du moteur, telles que notamment le collecteur d'échappement et le turbocompresseur, sont soumises aux sollicitations de la température des gaz d'échappement du moteur pouvant les endommager par fluage ou oxydation aux très hautes températures des gaz d'échappement et/ou par fatigue thermomécanique.

L'objectif de l'invention est d'augmenter les performances du moteur thermique créant une augmentation de la température des gaz d'échappement et de permettre l'utilisation de matériaux moins nobles constituant les pièces concernées ci-dessus en limitant la durée d'application des températures élevées des gaz d'échappement à une limite acceptable pour la fiabilité de ces pièces et de n'appliquer une baisse de performance du moteur qu'aux seuls utilisateurs utilisant ce moteur dans des conditions particulièrement sévères.

A cet effet, les informations fournies par les capteurs 2 à 7 et décrites ci-dessus sont interprétées dans le calculateur 1 comme des températures des gaz d'échappement et définissant une zone de fonctionnement critique du moteur et un compteur de temps CT est incrémenté par le calculateur 1 à chaque fois que les informations fournies par les capteurs 2 à 7 et décrites ci-dessus sont interprétées dans le calculateur 1 comme des températures des gaz d'échappement correspondant aux températures des gaz d'échappement les plus élevées. Quand le temps cumulé résultant des incréments successifs du compteur CT dépasse une durée déterminée, fixée par exemple à 20 h, le calculateur est apte à commander le basculement ou la modification des réglages de fonctionnement du moteur à un calibrage nouveau, tels que l'injection de carburant, la pression d'injection de carburant, pour abaisser ainsi la température des gaz d'échappement et, par conséquent, les performances du moteur.

A titre d'exemple, la zone de fonctionnement critique est définie pour des températures des gaz d'échappement supérieure à 800 °C, et les performances du moteur peuvent être réduites, dans les conditions ci-dessus exposées, d'environ 7%.

Afin de tenir compte du temps de montée en température des pièces concernées, le calculateur 1 est également apte à introduire une temporisation déterminée, fixée par exemple à 10 s, entre le moment où le moteur entre dans la zone de fonctionnement critique et celui où le compteur CT est incrémenté.

En effet, un passage très bref du moteur dans la zone de fonctionnement critique n'endommage pas le moteur, les pièces concernées n'ayant pas le temps de chauffer, et la temporisation permet de reculer le seuil de déclenchement de la réduction de performance du moteur et de ne pas comptabiliser cette brève incursion de fonctionnement du moteur dans la zone critique.

A l'inverse, une autre temporisation permet de prendre en compte l'inertie des pièces concernées lors d'une sortie trop rapide du fonctionnement du moteur de la zone de fonctionnement critique.

Le compteur a été représenté comme composant discret, mais il est bien entendu que sa fonction peut être accomplie directement par le calculateur.

## Revendications

1. Procédé d'optimisation des performances d'un moteur à combustion interne d'un véhicule, tel qu'un véhicule automobile, en fonction de la température des gaz d'échappement du moteur, **caractérisé en ce qu'**il consiste à incrémenter un compteur de temps (CT) à chaque fois que le moteur entre dans une zone de fonctionnement critique définie par le régime du moteur, le débit carburant injecté, le débit d'air admis , la température d'air admis amont compresseur, la température d'air admis entrée bloc moteur, la température d'eau moteur et la pression atmosphérique ambiante correspondant aux températures les plus élevées des gaz d'échappement et à changer les réglages du moteur dans un sens de réduction de température des gaz d'échappement lorsque le moteur a fonctionné dans la zone critique pendant un durée cumulée déterminée.

2. Procédé selon la revendication 1, **caractérisé en ce que** la zone de fonctionnement critique est définie pour des températures échappement supérieures à 800°C.

3. Procédé selon la revendication 1 ou 2, **caractérisé en ce que** la durée cumulée est d'environ 20 h.

4. Procédé selon l'une des revendications précédentes, **caractérisé en ce que** les changements de réglage du moteur portent sur l'injection et/ou la pression d'injection du carburant d'alimentation et/ou le débit d'air admis du véhicule.

5. Procédé selon l'une des revendications précédentes, **caractérisé en ce qu'**il consiste à introduire une temporisation déterminée, par exemple d'environ 10 s, entre le moment où le moteur entre dans la zone critique et celui où le compteur doit être incrémenté.

6. Procédé selon l'une des revendications précédentes, **caractérisé en ce que** le moteur est du type diesel turbocompressé.

## Claims

1. Method for optimising the performance of an internal combustion engine of a vehicle, such as a motor vehicle, as a function of the temperature of the exhaust gases of the engine, **characterized in that** it consists in incrementing a time counter (CT) each time the engine enters a critical operation zone defined by the speed of the engine, the injected fuel flow, the flow of admitted air, the temperature of upstream compressor admitted air, the temperature of engine block inlet admitted air, the temperature of engine water and the ambient atmospheric pressure corresponding to the highest temperatures of the exhaust gases, and in changing the settings of the engine to reduce the temperature of the exhaust gases when the engine has been operating in the critical zone for a predetermined cumulated duration.

2. Method according to Claim 1, **characterized in that** the critical operation zone is defined for exhaust temperatures greater than 800°C.

3. Method according to Claim 1 or 2, **characterized in that** the cumulated duration is approximately 20 h.

4. Method according to one of the preceding claims, **characterized in that** the changes to the settings of the engine relate to the injection and/or the injection pressure of the supply fuel and/or the admitted air flow of the vehicle.

5. Method according to one of the preceding claims, **characterized in that** it consists in introducing a predetermined delay time, for example of approximately 10 s, between the moment at which the engine enters the critical zone and the moment at which the counter must be incremented.

6. Method according to one of the preceding claims, **characterized in that** the engine is of the turbocompressed diesel type.

## Patentansprüche

1. Verfahren zur Optimierung der Leistungen eines Verbrennungsmotors eines Fahrzeugs, wie zum Beispiel eines Kraftfahrzeugs, in Abhängigkeit von der Temperatur der Abgase des Motors, **dadurch gekennzeichnet, dass** es darin besteht, einen Zeitzähler (CT) jedes Mal zu inkrementieren, wenn der Motor in einen kritischen Betriebsbereich eintritt, der von der Motordrehzahl, dem Durchfluss des eingespritzten Kraftstoffs, dem eingelassenen Luftdurchfluss, der Temperatur der Luft, die stromaufwärts in den Kompressor eingelassen wird, der Temperatur der Luft, die in den Motorblockeinlass eingelassen wird, der Motorwassertemperatur und dem umgebenden Luftdruck abhängt, der den höchsten Temperaturen der Abgase entspricht, und die Motoreinstellungen im Sinne einer Temperaturverringerung der Abgase zu ändern, wenn der Motor während einer bestimmten summierten Dauer in dem kritischen Bereich funktioniert hat.

2. Verfahren nach Anspruch 1, **dadurch gekennzeichnet, dass** der kritische Betriebsbereich für Auspufftemperaturen über 800 °C definiert ist.

3. Verfahren nach Anspruch 1 oder 2, **dadurch gekennzeichnet, dass** die summierte Dauer etwa 20 Stunden beträgt.

4. Verfahren nach einem der vorhergehenden Ansprüche, **dadurch gekennzeichnet, dass** die Einstellungsänderungen des Motors die Injektion und/oder den Injektionsdruck des Versorgungskraftstoffs und/oder eingelassenen Luftdurchfluss des Fahrzeugs betreffen.

5. Verfahren nach einem der vorhergehenden Ansprüche, **dadurch gekennzeichnet, dass** es darin besteht, eine bestimmte Verzögerung von zum Beispiel 10 s zwischen dem Augenblick, in dem der Motor in den kritischen Bereich eintritt, und dem, in dem der Zähler erhöht werden muss, einzuführen.

6. Verfahren nach einem der vorhergehenden Ansprüche, **dadurch gekennzeichnet, dass** der Motor des Typs Dieselturbolader ist.
